# EUROPÄISCHE PATENTSCHRIFT

(11) **EP 2 027 939 B1**
(45) Veröffentlichungstag und Bekanntmachung des Hinweises auf die Patenterteilung: **17.11.2010**
(21) Anmeldenummer: 08104284.8
(22) Anmeldetag: 06.06.2008
(51) Int. Cl.: B08B 3/02

(54) **Hochdruckreinigungsgerät**
High pressure cleaning device
Appareil de nettoyage haute pression

(30) Priorität: 03.03.2008 DE 102008012359; 22.08.2007 DE 202007018340 U
(43) Veröffentlichungstag der Anmeldung: 25.02.2009
(73) Patentinhaber: Robert Bosch GmbH, 70442 Stuttgart (DE)
(72) Erfinder: Ellam, Mark, Stowmarket Suffolk IP14 1TX (GB); Kern, Stefan, Stowmarket IP14 5AU (GB)

(56) Entgegenhaltungen:
- WO-A-2004/069436
- DE-A1- 4 119 907
- DE-A1- 19 851 874
- DE-U1- 29 809 473
- DE-U1- 29 914 193
- DE-U1-202006 007 167
- FR-A- 2 793 710

## Beschreibung

### Stand der Technik

Die Erfindung geht aus von einem Hochdruckreinigungsgerät nach dem Oberbegriff des Anspruchs 1.

Es sind bereits Hochdruckreinigungsgeräte mit einem Schlauch bekannt, der nach dem Gebrauch von einem Bediener des Hochdruckreinigungsgeräts entfernt wird.

### Vorteile der Erfindung

Die Erfindung geht aus von einem Hochdruckreinigungsgerät mit einer Hochdruckreinigungsvorrichtung. Die WO 2004/069436 A offenbart ein Hochdruckreinigungsgerät mit einer Schlauchwickeleinheit, die teilweise automatisiert ausgebildet ist. Ein Schlauch und ein Kabel sind auf einer gemeinsamen Trommel angeordnet. Es ist ein Handgriff vorgesehen, jedoch kein Gehäuse.

Die DE 298 09 473 U1 offenbart ein Hochdruckreinigungsgerät, bei dem ein Schlauch und ein Kabel auf offenen Trommeln angeordnet sind. Eine zumindest teilweise automatisiert ausgebildete Hochdruckschlauchwickeleinheit ist nicht offenbart.

Die DE 20 2006 007 167 U1, DE 299 14 193 U1 sowie FR-A-2 793 710 offenbaren Hochdruckreinigungsgeräte, bei denen jeweils ein Schlauch auf einer Trommel angeordnet ist. Eine Kabelwickeleinheit ist jedoch nicht offenbart.

Die DE 4119 907 A1 offenbart ein Hochdruckreinigungsgerät mit einem ein Gehäuse bildenden Mantel, in dem eine nicht automatisierte Schlauchwickeleinheinheit und Kabelwickeleinheit angeordnet sind.

Der Erfindung liegt die Aufgabe zugrunde, das eingangs erwähnte Hochdruckreinigungsgerät zu verbessern. Erreicht wird dies durch die kennzeichnenden Merkmale des Anspruchs 1.

Es wird vorgeschlagen, dass die Hochdruckreinigungsvorrichtung eine Schlauchwickeleinheit, insbesondere eine Hochdruckschlauchwickeleinheit, aufweist, die zumindest teilweise automatisiert ausgebildet ist. Dabei soll unter "automatisiert" insbesondere verstanden werden, dass die Schlauchwickeleinheit zumindest einen Vorgang zumindest teilweise selbsttätig ausführt, wie einen Abwickelvorgang und/oder zumindest vorteilhaft einen Aufwickelvorgang. Damit kann ein umständliches Zusammenlegen, eine Gefahr der Schlaufenbildung, eine Gefahr eines Abknickens, eine Stolpergefahr und insbesondere ein Trennen eines Schlauchs von einem Hochdruckreinigungsgerät vermieden werden. Unter einem "Hochdruckreinigungsgerät soll insbesondere ein elektrisch betriebenes, ortsbewegliches Arbeitsgerät verstanden werden, welches mit Hilfe von Wasserdruck, insbesondere ab 15 bar, und gegebenenfalls unter Verwendung von zusätzlichen Reinigungsmitteln zur Beseitigung von Verschmutzungen eingesetzt wird. Das Hochdruckreinigungsgerät wiegt dabei vorzugsweise weniger als 25 kg und besonders vorteilhaft weniger als 20 kg. In diesem Zusammenhang soll dabei unter einer "Hochdruckschlauchwickeleinheit" insbesondere eine Wickeleinheit verstanden werden, die gezielt zur Auf-und/oder Abwicklung von Hochdruckschläuchen vorgesehen ist, wobei unter einem "Hochdruckschlauch" insbesondere ein Schlauch zu verstehen ist, der mindestens auf 15 bar und vorzugsweise auf mindestens 60 bar und besonders bevorzugt auf mindestens 140 bar Druck ausgelegt ist.

Vorzugsweise weist die Schlauchwickeleinheit wenigstens einen Aktuator auf, der zum Auf- und/oder Abwickeln vorgesehen ist bzw. dazu vorgesehen ist, eine Stellkraft für einen Auf- und/oder Abwickelvorgang bereitzustellen. Der Aktuator kann dabei von verschiedenen, dem Fachmann als sinnvoll erscheinenden Aktuatoren gebildet sein, wie von einem Elektromotor oder besonders vorteilhaft von einem Aktuator mit einem Federantrieb, wodurch dieser besonders konstruktiv einfach, leicht, Platz sparend und kostengünstig ausgelegt werden kann, und zwar insbesondere, wenn der Federantrieb eine Rollfeder, vorzugsweise zumindest teilweise von einem Federstahlband gebildet, aufweist. Dabei soll unter einer "Rollfeder" insbesondere eine Feder verstanden werden, die zumindest teilweise aufgerollt ist. Mittels eines von einem Elektromotor gebildeten Aktuators könnte dabei vorteilhaft einfach sowohl ein automatisierter Abwickelvorgang als auch ein automatisierter Aufwickelvorgang ermöglicht werden. Insbesondere könnte der Elektromotor auch als Bremseinheit genutzt werden.

Weist die Rollfeder in wenigstens einem Betriebsmodus eine Windungszahl von wenigstens fünf und vorzugsweise von wenigstens acht auf, kann vorteilhaft eine gleichmäßige Kraftentfaltung erreicht werden.

Ferner wird vorgeschlagen, dass die Schlauchwickeleinheit eine Lagerachse mit wenigstens einem Zufuhrkanal aufweist, wodurch dieser Platz sparend integriert werden kann und zusätzliche Bauteile eingespart werden können.

Eine vorteilhafte Verteilung eines zuströmenden Mediums, insbesondere von Wasser, kann erreicht werden, wenn die Schlauchwickeleinheit einen sich ausgehend von der Lagerachse radial nach außen erstreckenden Umlaufverteiler aufweist.

Ferner wird vorgeschlagen, dass die Schlauchwickeleinheit wenigstens einen zumindest im Wesentlichen parallel zu einer Wickelachse verlaufenden Steg aufweist, wodurch eine hohe Stabilität erreicht werden kann. Dabei soll unter "im Wesentlichen parallel" insbesondere verstanden werden, dass der Steg eine Haupterstreckungsrichtung aufweist, die weniger als 10% bezogen auf dessen Haupterstreckung von einer Parallelen der Wickelachse abweicht, um die eine Trommel der Schlauchwickeleinheit drehbar gelagert ist.

In einer weiteren Ausgestaltung der Erfindung wird vorgeschlagen, dass die Vorrichtung eine Kabelwickeleinheit und insbesondere eine zumindest teilweise automatisierte Kabelwickeleinheit aufweist, wobei unter einer "Kabelwickeleinheit" insbesondere eine Wickeleinheit verstanden werden soll, die gezielt zum Auf- und/oder Abwickeln eines Stromkabels vorgesehen ist. Durch eine entsprechende Kombination einer Schlauchwickeleinheit und einer Kabelwickeleinheit kann eine besonders kurzfristige Arbeitsbereitschaft erreicht werden, und zwar insbesondere, wenn die Schlauchwickeleinheit und die Kabelwickeleinheit getrennt ausgebildete Trommeln aufweisen, auf die ein Schlauch bzw. ein Kabel auf- und/oder abgewickelt werden kann. Es kann jeweils eine schnelle und bequeme Rückführung in ein Depot erreicht werden, und zwar mit einer Rückführtaste, mittels der ein Rückführvorgang ausgelöst werden kann. Der Schlauch und/oder das Kabel kann vorteilhaft geschützt in einem Gerätegehäuse aufbewahrt werden.

Alternativ und/oder zusätzlich zu einer Rückführtaste ist besonders vorteilhafte eine Umkehrautomatik vorgesehen, mittels der insbesondere durch ein beschleunigtes Zurückführen eine Arretierung erreicht werden kann und mit einem verlangsamten Zurückführen eine Arretierung vermieden und ein vollständiges Aufrollen erreicht werden kann.

Weist die Schlauchwickeleinheit und/oder die Kabelwickeleinheit eine Bremseinrichtung auf, kann vorteilhaft ein von einem Bediener kontrollierter Vorgang, insbesondere Auf- und/oder Abwickelvorgang, erreicht werden, und zwar insbesondere, wenn die Bremseinrichtung dazu vorgesehen ist, eine drehbar gelagerte Trommel zu bremsen und/oder zu blockieren, so dass der Schlauch und/oder das Kabel vorzugsweise auf verschiedene gewünschte Längen ausgezogen werden kann und bei Erreichen der jeweils gewünschten Länge mittels der Bremseinrichtung die Trommel blockiert werden kann, so dass ein weiteres Abrollen und insbesondere ein Aufrollen vermieden wird.

Vorteilhaft ist die Kabelwickeleinheit in Richtung einer Wickelachse zur einlagigen Aufwicklung vorgesehen, und zwar insbesondere, indem dieselbe einen Kabelaufnahmebereich aufweist, der kleiner ist als ein doppelter Kabeldurchmesser eines für die Kabelwickeleinheit vorgesehenen Kabels. Durch eine entsprechende Ausgestaltung kann ein besonders vorteilhaftes Auf- und Abwickeln konstruktiv einfach mit wenigen Bauteilen erreicht werden und insbesondere kann eine besonders vorteilhafte Wärmeabgabe sichergestellt werden. Ferner kann eine erforderliche Kühlung mittels eines Motorgebläses vermieden werden. Grundsätzlich sind jedoch auch eine in radialer Richtung zu einer Wickelachse betrachtete einlagige Aufwicklung oder auch mehrlagige Aufwicklungen denkbar.

In einer weiteren Ausgestaltung der Erfindung wird vorgeschlagen, dass die Kabelwickeleinheit wenigstens einen Schleifkontakt zur elektrischen Kontaktierung aufweist, wodurch eine vorteilhafte elektrische Kontaktierung einfach erreicht werden kann.

Sind die Kabelwickeleinheit und die Schlauchwickeleinheit in zumindest teilweise getrennten Gehäuseeinheiten angeordnet, können unerwünschte Wechselwirkungen zwischen der Schlauchwickeleinheit und der Kabelwickeleinheit vermieden werden. Dabei soll unter "getrennt" insbesondere verstanden werden, dass Stauräume für die Schlauchwickeleinheit und die Kabelwickeleinheit zumindest teilweise und vorzugsweise zum Großteil durch eine Trennwand getrennt sind.

Besonders vorteilhaft ist eine Trennwand an einen Rahmen der Schlauchwickeleinheit angespritzt, die dann mittels eines Dichtmittels, wie vorzugsweise mittels eines Dichtrings oder eines Dichtbands, gegenüber einem Gehäuse abgedichtet sein kann, so dass bei einem defekten Schlauch ein Wasserübertritt zur Kabelwickeleinheit vermieden werden kann.

Weist die Vorrichtung einen Stromanschluss und einen Schlauchanschluss, insbesondere einen Hochdruckschlauchanschluss, auf, die in gegenüberliegenden Gehäuseendbereichen angeordnet sind, können Kabel- und Schlauchlänge besonders vorteilhaft genutzt werden. Dabei soll unter einem "Endbereich" insbesondere ein Bereich verstanden werden, der in eine Längsrichtung und/oder in eine Querrichtung des Gehäuses ausgehend von einem Ende in Längsrichtung und/oder in Querrichtung bzw. einer Außenkante des Gehäuses kleiner ist als 10% einer Gesamtlänge in Längsrichtung bzw. einer Gesamtbreite bzw. Gesamthöhe in Querrichtung.

Sind der Stromanschluss für eine elektrische Verbindung und der Schlauchanschluss an gegenüberliegenden Gehäuseseiten, insbesondere Gerätegehäuseseiten, angeordnet, kann eine besonders hohe Sicherheit, insbesondere gegenüber elektrischen Schlägen, erreicht werden, und zwar insbesondere, wenn ein Wasserversorgungsanschluss und ein Hochdruckanschluss an einer gemeinsamen Gehäuseseite und der Stromanschluss an einer gegenüberliegenden Gehäuseseite angeordnet sind.

Das Hochdruckreinigungsgerät weist ein Gerätegehäuse auf, in dem insbesondere eine Antriebseinheit, wie ein Elektromotor, und/oder eine Kompressoreinheit angeordnet ist. Die Hochdruckreinigungsvorrichtung weist vorteilhafterweise ein von dem Gerätegehäuse zumindest teilweise getrennt ausgebildetes Vorrichtungsgehäuse auf. Dadurch kann eine besonders flexible Gestaltung erreicht und unerwünschte Wechselwirkungen zwischen im Gerätegehäuse angeordneten Elementen und im Vorrichtungsgehäuse angeordneten Elementen können vermieden werden.

Das Vorrichtungsgehäuse kann dabei neben dem Gerätegehäuse eine eigene Transporteinheit bilden, ist jedoch vorteilhaft zumindest in einem Betriebsmodus fest mit dem Gerätegehäuse verbunden und bildet damit mit diesem für einen Bediener eine gemeinsame Transporteinheit. Hierfür kann das Vorrichtungsgehäuse vorzugsweise zumindest teilweise in dem Gerätegehäuse angeordnet sein. Das Vorrichtungsgehäuse kann mit dem Gerätegehäuse für eine auf Dauer angelegte feste Verbindung verbunden sein, d.h. durch eine unlösbare Verbindung und/oder durch eine Verbindung, die dazu vorgesehen ist, ausschließlich von einem Wartungspersonal gelöst zu werden. Alternativ kann das Vorrichtungsgehäuse jedoch auch mit einer Verbindung mit dem Gerätegehäuse verbunden sein, die dazu vorgesehen ist, von einer Bedienperson gelöst zu werden, wie beispielsweise mit einer Rastverbindung usw.

### Zeichnung

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

### Es zeigen:

- Fig. 1: einen Schnitt durch eine erfindungsgemäße Vorrichtung,
- Fig. 2: eine perspektivische Ansicht einer automatischen Kabelwickeleinheit der Vorrichtung mit Blick auf eine Bremsplatte und eine elektrische Anschlussseite,
- Fig. 3: einen schematischen Schnitt durch die Kabelwickeleinheit,
- Fig. 4: eine perspektivische Ansicht der Kabelwickeleinheit mit Blick auf eine Kabeltrommelseite,
- Fig. 5: einen schematischen Schnitt durch eine Schlauchwickeleinheit der Vorrichtung,

- Fig. 6: eine perspektivische Ansicht der Schlauchwickeleinheit mit Blick auf eine Rollfederseite,
- Fig. 7: eine perspektivische Ansicht der Schlauchwickeleinheit mit Blick auf eine Bremsplatte.

### Beschreibung des Ausführungsbeispiels

Figur 1 zeigt einen Schnitt durch eine erfindungsgemäße Vorrichtung mit einer einen Hochdruckschlauch 9' umfassenden Schlauchvorrichtung und einer automatisierten Hochdruckschlauchwickeleinheit 1' sowie mit einem Netzkabel 9 und einer automatisierten Kabelwickeleinheit 1. Die Hochdruckschlauchwickeleinheit 1' und die Kabelwickeleinheit 1 sind funktionell getrennt arbeitend in einem gemeinsamen Vorrichtungsgehäuse angeordnet, das aus zwei Gehäuseeinheiten 2, 2' gebildet ist, die durch eine Trennwand 2a räumlich geteilt sind, um einen Wasserübertritt von der Hochdruckschlauchwickeleinheit 1' zur Kabelwickeleinheit 1 sicher zu vermeiden, insbesondere auch bei einem Schadensfall. Die Trennwand 2a ist an die Gehäuseeinheit 2 angespritzt. Alternativ könnte eine Trennwand 2a' jedoch besonders vorteilhaft auch an einen Rahmen und/oder an einen Flansch 17' der Hochdruckschlauchwickeleinheit 1' angeformt sein, wie dies in Figur 1 schematisch angedeutet ist, wodurch eine vereinfachte Konstruktion erreicht werden kann. Vorteilhaft ist dabei die Trennwand 2a' mittels eines Dichtbands 2a" gegenüber der Gehäuseeinheit 2' abgedichtet.

Die Gehäuseeinheiten 2, 2' weisen jeweils ein gemeinsames Unterteil und ein gemeinsames Oberteil auf. Die Gehäuseeinheiten 2, 2' sind in einem Gerätegehäuse 30 eines Hochdruckreinigungsgeräts angeordnet und sind mit diesem mittels einer Verbindungseinheit 20 fest verbunden. Die Verbindungseinheit 20 wird von einer lösbaren Rastverbindung gebildet, könnte jedoch auch von anderen, dem Fachmann als sinnvoll erscheinenden formschlüssigen, stoffschlüssigen und/oder kraftschlüssigen Verbindungen gebildet sein.

Die Kabelwickeleinheit 1 weist einen einen Federantrieb umfassenden Aktuator mit einer Rollfeder 4 aus einem Federbandstahl auf, die in eine Bremseinrichtung mit einer feststehenden Bremsplatte 3 der Kabelwickeleinheit 1 integriert ist.

Die Kabelwickeleinheit 1 weist eine drehbar gelagerte Kabeltrommel 5 auf, die zur einlagigen Aufwicklung des Netzkabels 9 vorgesehen ist, und zwar indem diese einen Aufnahmebereich aufweist, dessen Breite 5a kleiner als ein doppelter Netzkabeldurchmesser ist.

Über Schleifkontakte 7 der Kabelwickeleinheit 1 wird eine elektrische Verbindung von einem Stromanschluss bzw. einem Netzkabelanschluss 8 der rotierbaren Kabeltrommel 5 zu einem elektrischen Antrieb des Hochdruckreinigungsgeräts hergestellt (Figuren 1, 2 und 3). Der nicht näher dargestellte Antrieb bzw. Motor hat die Aufgabe, eine Kolbenpumpe des Hochdruckreinigungsgeräts zur Erzeugung eines Betriebsdruckes anzutreiben. Als Antriebsmotoren kommen dabei je nach Ausführungsart sowohl Universalmotoren mit Untersetzungsgetriebe als auch Asynchronmotoren in der Größenordnung um 2000 W Aufnahmeleistung in Frage.

In der dargestellten Ausführung übernimmt eine mit der Bremsplatte 3 einstückig ausgeführte bzw. an einer Bremsplattenstirnseite angespritzte Achse 6 die Lagerung der zweigeteilten Kabeltrommel 5 bzw. des Kabeltrommelgehäuses. Bezüglich der Ausgestaltung der Kabeltrommel 5 können grundsätzlich zwei Ausführungen in Betracht kommen. Wie im vorliegenden Beispiel gezeigt, wird das Netzkabel 9 in Richtung einer Wickelachse 56 betrachtet einlagig, d.h. in vertikal aufeinander folgenden Windungen übereinander auf- bzw. abgerollt. Diese Ausführung wird dann bevorzugt, wenn eine besonders schmale Bauform der Kabeltrommel 5 auf Grund beengter Platzverhältnisse notwendig erscheint.

Eine zweite Ausführung besteht darin, das Netzkabel 9 vorzugsweise in einer Längsrichtung einer Trommelachse aufzurollen, bekannt von Schlauchwagen zum Aufrollen von Gartenschläuchen. Um ein Verklemmen des Hochdruckschlauchs und ein Blockieren der Kabeltrommel bei einer entsprechenden Ausgestaltung sicher zu vermeiden, kann vorteilhaft ein vor der Trommel angebrachter Oszillator vorgesehen sein, der beispielsweise mittels einer Gewindestange entsprechend der Steigung des aufzurollenden Netzkabels 9 eine hin- und hergehende Bewegung ausführt und somit eine gleichmäßige Aufwicklung garantiert, wobei jedoch grundsätzlich die einlagige Ausführung, insbesondere aus Kostengründen, bevorzugt wird.

In einer weiteren nicht dargestellten Ausführung kann es aber auch zweckmäßig sein, eine einlagige Kabelaufwickeleinrichtung mit einer ebenfalls einlagig gestalteten Schlauchaufwickelausführung zu kombinieren. Das wird dann der Fall sein, wenn schmale aber hohe Bauformen für das Hochdruckreinigungsgerät gefordert sind und die Schlauchlänge eingeschränkt werden kann.

In einer weiteren nicht dargestellten Ausführung können die Wickeleinrichtungen sowohl für Netzkabel als auch für den Hochdruckschlauch in bevorzugter Längenausdehnung der Trommeln ausgeführt werden, besonders dann, wenn beides Mal große Längen vorgesehen werden sollen oder wenn die Forderung besteht, extrem flach aber dafür breit zu bauen.

Fig. 1, 5, 6 und 7 zeigen schematische Schnitte bzw. Teilansichten der Hochdruckschlauchwickeleinheit 1'. Die Hochdruckschlauchwickeleinheit 1' ist in der Gehäuseeinheit 2' angeordnet, weist als Grundfunktion ein automatisches Einziehen des Hochdruckschlauchs 9' auf und ist im Wesentlichen entsprechend der Kabelwickeleinheit 1 aufgebaut.

Analog zur Kabelwickeleinheit 1 weist die Hochdruckschlauchwickeleinheit 1' stirnseitig eine Bremseinrichtung mit einer Bremsplatte 3' und mit den einzelnen Teilen einer Bremseinrichtung auf, die in Aufbau und Funktion der Bremseinrichtung für das Netzkabel 9 entsprechend ausgeführt sind. Ferner umfasst die Hochdruckschlauchwickeleinheit 1' einen einen Federantrieb umfassenden Aktuator mit einer Rollfeder 4' aus einem Federbandstahl, die auf einer der Bremsplatte 3' gegenüberliegenden Seite eines Schlauchtrommelgehäuses 5.1', 5.2' angeordnet ist. Die Rollfeder 4' weist eine Windungszahl von ca. zehn auf.

Vor Beginn einer Arbeit mit dem Hochdruckreinigungsgerät wird sowohl das Netzkabel 9 als auch der Hochdruckschlauch 9' aus einem jeweiligen Depot von Hand in der für die Arbeiten benötigten Länge herausgezogen. Für eine Arretierung in der benötigten Länge sorgt ein zusammen mit der Bremseinrichtung arbeitender Stoppmechanismus.

Durch Betätigung eines an einer Gerätegehäuseaußenseite befindlichen, nicht näher dargestellten Auslösehebels können das Netzkabel 9 und der Hochdruckschlauch 9' vollständig oder auf eine beliebige Länge automatisiert eingezogen werden.

Auf einer der Bremsplatte 3' gegenüberliegenden Stirnseite befindet sich der Flansch 17, der mit der Bremsplatte 3' durch jeweils hälftig angeordnete, mit ihren Haupterstreckungsrichtungen parallel zu der Wickelachse 56 verlaufenden Stegen 15 und 16 eine feste Verbindung eingeht. Die Stege 15, 16 dienen der Stabilisierung des Systems und bieten zusätzlich Schutz vor Verletzungen bei Reparaturen im Falle eines Aufspringens der unter hoher Spannung stehenden Rollfeder 4'.

Zwei miteinander verbundene Lagerachsen 10 und 11 stellen eine innere Verbindung zwischen Bremsplatte 3' und Flansch 17 her, wobei die Lagerachse 10 drehfest mit dem Flansch 17 und die Lagerachse 11 drehfest mit der Bremsplatte 3' verbunden ist.

An der Lagerachse 10 ist das innere Ende der Rollfeder 4' dauerhaft befestigt. Ferner bildet die Lagerachse 10 eine Lagerstelle 6.1' für einen ersten Schlauchtrommelgehäuseteil 5.1' des zweigeteilten Schlauchtrommelgehäuses 5.1', 5.2'. Die Lagerachse 11 bildet eine zweite Lagerstelle 6.2' für einen zweiten Schlauchtrommelgehäuseteil 5.2' des Schlauchtrommelgehäuses 5.1', 5.2'. Die Lagerachse 11 weist einen Zufuhrkanal 12 auf und hat die Aufgabe, über einen pumpenseitigen Hochdruckschlauchanschluss 7' und über den Zufuhrkanal 12 eine Hochdruckverbindung zum Hochdruckschlauch 9' herzustellen. Das geschieht über einen mit dem Schlauchtrommelgehäuse 5.1', 5.2' rotierenden Umlaufverteiler 13, der sich ausgehend von der Lagerachse 11 radial nach außen erstreckt. Zwei mit der Lagerachse 11 korrespondierende Dichtringe 14 sorgen für die Dichtheit des Systems. Der Hochdruckschlauchanschluss 7' und der Netzkabelanschluss 8 sind in gegenüberliegenden Gehäuseendbereichen des Vorrichtungsgehäuses angeordnet.

Über einen Schlauchtrommelanschluss 8' am Umfang des Schlauchtrommelgehäuse 5.1', 5.2' wird eine Verbindung zum Hochdruckschlauch 9' hergestellt. Das Schlauchtrommelgehäuse 5.1', 5.2' dient zur Aufnahme des Hochdruckschlauchs 9' und ist so dimensioniert, dass der Hochdruckschlauch 9' in seiner vollen Länge volumenmäßig ausreichend aufgenommen bzw. verstaut werden kann.

Die Rollfeder 4', die in einem Rollfedergehäuse 4.1' angeordnet ist, ist mit ihrem äußeren Ende an einer Gehäusewand des ersten Schlauchtrommelgehäuseteils 5.1' dauerhaft befestigt. Wegen der Forderung an eine möglichst gleich große Kraft über den gesamten Federweg weist die Rollfeder 4' eine flache Kennlinie und eine Vielzahl von Windungen auf. Sie ist dann am meisten vorgespannt, wenn der Hochdruckschlauch 9' maximal ausgezogen wird. Die Rollfeder 4' hat die Aufgabe, den Hochdruckschlauch 9' in seiner voll ausgezogenen Länge mit möglichst konstanter Kraft und zum Teil unter Mitwirkung einer Bremseinrichtung vollständig und gleichmäßig wieder einzuziehen. Ihre Federkraft muss bei der Auslegung so bemessen werden, dass sie den elastischen Formänderungen des Hochdruckschlauchs 9' während des Aufwickelvorgangs sowie allen auftretenden Reibungswiderständen entgegen zu wirken im Stande ist. Ferner ist bei der Auslegung der Rollfeder 4' zu beachten, dass Aufwickelkräfte von einer Bedienperson überwunden werden müssen.

## Patentansprüche

1. Hochdruckreinigungsgerät mit einer Hochdruckreinigungsvorrichtung mit einer Schlauchwickeleinheit (1'), die als Hochdruckschlauchwickeleinheit und zumindest teilweise automatisiert ausgebildet ist, und mit einer Kabelwickeleinheit (1), **dadurch gekennzeichnet, dass** die Kabelwickeleinheit (1) und die Schlauchwickeleinheit (1') in zumindest teilweise getrennten Gehäuseeinheiten (2, 2') angeordnet sind, die durch eine Trennwand (2a) räumlich geteilt sind, um einen Wasserübertritt von der Hochdruckschlauchwickeleinheit zur Kabelwickeleinheit (1) sicher zu vermeiden.

2. Hochdruckreinigungsgerät nach Anspruch 1, **dadurch gekennzeichnet, dass** die Hochdruckschlauchwickeleinheit und die Kabelwickeleinheit (1) funktionell getrennt arbeitend und in einem gemeinsamen Vorrichtungsgehäuse das aus den zwei Gehäuseeinheiten (2, 2') gebildet ist, angeordnet sind,

3. Hochdruckreinigungsgerät nach Anspruch 1 oder 2, **dadurch gekennzeichnet, dass** die Trennwand (2a) an die Gehäuseeinheit (2) angespritzt oder an einen Rahmen und/oder an einen Flansch (17') der Hochdruckschlauchwickeleinheit angeformt ist.

4. Hochdruckreinigungsgerät nach einem der vorhergehenden Ansprüche, **dadurch gekennzeichnet, dass** die Trennwand (2a') mittels eines Dichtbands (2a") gegenüber der Gehäuseeinheit (2') abgedichtet

5. Hochdruckreinigungsgerät nach einem der vorhergehenden Ansprüche, **dadurch gekennzeichnet, dass** die Gehäuseeinheiten (2, 2') jeweils ein gemeinsames Unterteil und ein gemeinsames Oberteil aufweisen.

6. Hochdruckreinigungsgerät nach einem der vorhergehenden Ansprüche, **dadurch gekennzeichnet, dass** die Gehäuseeinheiten (2, 2') in einem Gerätegehäuse (30) eines Hochdruckreinigungsgeräts angeordnet und mit diesem mittels einer Verbindungseinheit (20) fest verbunden sind, wobei die Verbindungseinheit (20) vorzugsweise von einer lösbaren Rastverbindung gebildet wird.

7. Hochdruckreinigungsgerät nach einem der vorhergehenden Ansprüche, **dadurch gekennzeichnet, dass** die Schlauchwickeleinheit (1') als Hochdruckschlauchwickeleinheit ausgebildet ist.

8. Hochdruckreinigungsgerät nach einem der vorhergehenden Ansprüche, **dadurch gekennzeichnet, dass** die Schlauchwickeleinheit (1') einen Aktuator aufweist, der vorzugsweise einen Federantrieb aufweist.

9. Hochdruckreinigungsgerät nach Anspruch 8, **dadurch gekennzeichnet, dass** der Federantrieb eine Rollfeder (4') aufweist, die insbesondere zumindest teilweise von einem Federstahlband gebildet ist, und vorzugsweise in wenigstens einem Betriebsmodus eine Windungszahl von wenigstens fünf aufweist, insbesondere von wenigstens acht aufweist.

10. Hochdruckreinigungsgerät nach einem der vorhergehenden Ansprüche, **dadurch gekennzeichnet, dass** die Schlauchwickeleinheit (1') eine Lagerachse (11) mit wenigstens einem Zufuhrkanal (12) aufweist, und vorzugsweise einen sich ausgehend von der Lagerachse (11) radial nach außen erstreckenden Umlaufverteiler (13) aufweist.

11. Hochdruckreinigungsgerät nach einem der vorhergehenden Ansprüche, **dadurch gekennzeichnet, dass** die Schlauchwickeleinheit (1') eine Bremseinrichtung umfasst.

12. Hochdruckreinigungsgerät nach einem der vorhergehenden Ansprüche, **dadurch gekennzeichnet, dass** die Schlauchwickeleinheit (1') wenigstens einen zumindest im Wesentlichen parallel zu einer Wickelachse (56) verlaufenden Steg (15, 16) aufweist.

13. Hochdruckreinigungsgerät nach einem der vorhergehenden Ansprüche, **dadurch gekennzeichnet, dass** die Kabelwickeleinheit (1) zumindest teilweise automatisiert ausgebildet ist.

14. Hochdruckreinigungsgerät nach einem der vorhergehenden Anspruche, **dadurch gekennzeichnet, dass** die Kabelwickeleinheit (1) in Richtung einer Wickelachse (56) betrachtet zur einlagigen Aufwicklung vorgesehen ist.

15. Hochdruckreinigungsgerät einem der vorhergehenden Ansprüche, **dadurch gekennzeichnet, dass** die Kabelwickeleinheit (1) wenigstens einen Schleifkontakt (7) zur elektrischen Kontaktierung aufweist.

16. Hochdruckreinigungsgerät nach einem der vorhergehenden Ansprüche, **gekennzeichnet durch** einen Stromanschluss (8) und einen Schlauchanschluss (7'), die in gegenüberliegenden Gehäuseendbereichen angeordnet sind.

## Claims

1. High-pressure cleaning device having a high-pressure cleaning apparatus with a hose winding unit (1') which is in the form of a high-pressure hose winding unit and is at least partially automated, and having a cable winding unit (1), **characterized in that** the cable winding unit (1) and the hose winding unit (1') are arranged in at least partially separated housing units (2, 2') which are physically divided by a partition wall (2a) in order to reliably prevent water passing from the high-pressure hose winding unit to the cable winding unit (1).

2. High-pressure cleaning device according to Claim 1, **characterized in that** the high-pressure hose winding unit and the cable winding unit (1) are arranged so as to operate in a functionally separate manner and in a common apparatus housing which is formed from the two housing units (2, 2').

3. High-pressure cleaning device according to Claim 1 or 2, **characterized in that** the partition wall (2a) is injection-moulded onto the housing unit (2) or integrally formed on a frame and/or on a flange (17') of the high-pressure hose winding unit.

4. High-pressure cleaning device according to one of the preceding claims, **characterized in that** the partition wall (2a') is sealed off from the housing unit (2') by means of a sealing strip (2a ").

5. High-pressure cleaning device according to one of the preceding claims, **characterized in that** the housing units (2, 2') each have a common lower part and a common upper part.

6. High-pressure cleaning device according to one of the preceding claims, **characterized in that** the housing units (2, 2') are arranged in a device housing (30) of a high-pressure cleaning device and are firmly connected to the said device housing by means of a connection unit (20), with the connection unit (20) preferably being formed by a releasable latching connection.

7. High-pressure cleaning device according to one of the preceding claims, **characterized in that** the hose winding unit (1') is in the form of a high-pressure hose winding unit.

8. High-pressure cleaning device according to one of the preceding claims, **characterized in that** the hose winding unit (1') has an actuator which preferably has a spring drive.

9. High-pressure cleaning device according to Claim 8, **characterized in that** the spring drive has a scroll spring (4') which is formed, in particular at least partially, by a spring steel strip, and preferably has at least five turns, in particular at least eight turns, in at least one operating mode.

10. High-pressure cleaning device according to one of the preceding claims, **characterized in that** the hose winding unit (1') has a bearing shaft (11) with at least one feed channel (12), and preferably a manifold (13) which extends radially towards the outside starting from the bearing shaft (11).

11. High-pressure cleaning device according to one of the preceding claims, **characterized in that** the hose winding unit (1') comprises a braking device.

12. High-pressure cleaning device according to one of the preceding claims, **characterized in that** the hose winding unit (1') has at least one crosspiece (15, 16) which runs at least substantially parallel to a winding axis (56).

13. High-pressure cleaning device according to one of the preceding claims, **characterized in that** the cable winding unit (1) is at least partially automated.

14. High-pressure cleaning device according to one of the preceding claims, **characterized in that** the cable winding unit (1) is intended for single-layer winding, as viewed in the direction of a winding axis (56).

15. High-pressure cleaning device according to one of the preceding claims, **characterized in that** the cable winding unit (1) has at least one sliding contact (7) for making electrical contact.

16. High-pressure cleaning device according to one of the preceding claims, **characterized by** a power connection (8) and a hose connection (7') which are arranged in opposite housing end regions.

## Revendications

1. Appareil de nettoyage haute pression comprenant un dispositif de nettoyage haute pression avec une unité d'enroulement de tuyau (1') qui sert d'unité d'enroulement de tuyau haute pression et qui est réalisée au moins en partie sous forme automatisée, et avec une unité d'enroulement de câble (1), **caractérisé en ce que** l'unité d'enroulement de câble (1) et l'unité d'enroulement de tuyau (1') sont disposées dans des unités de boîtier (2, 2') au moins partiellement séparées, qui sont séparées spatialement par une paroi de séparation (2a), afin d'éviter de manière fiable un débordement d'eau depuis l'unité d'enroulement de tuyau haute pression vers l'unité d'enroulement de câble (1).

2. Appareil de nettoyage haute pression selon la revendication 1, **caractérisé en ce que** l'unité d'enroulement de tuyau haute pression et l'unité d'enroulement de câble (1) sont disposées de manière à travailler de manière séparée fonctionnellement et dans un boîtier de dispositif commun qui est formé par les deux unités de boîtier (2, 2').

3. Appareil de nettoyage haute pression selon la revendication 1 ou 2, **caractérisé en ce que** la paroi de séparation (2a) est pulvérisée sur l'unité de boîtier (2) ou est façonnée sur un cadre et/ou sur une bride (17') de l'unité d'enroulement de tuyau haute pression.

4. Appareil de nettoyage haute pression selon l'une quelconque des revendications précédentes, **caractérisé en ce que** la paroi de séparation (2a') est rendue étanche au moyen d'une bande d'étanchéité (2a") par rapport à l'unité de boîtier (2').

5. Appareil de nettoyage haute pression selon l'une quelconque des revendications précédentes, **caractérisé en ce que** les unités de boîtier (2, 2') présentent à chaque fois une partie inférieure commune et une partie supérieure commune.

6. Appareil de nettoyage haute pression selon l'une quelconque des revendications précédentes, **caractérisé en ce que** les unités de boîtier (2, 2') sont disposées dans un boîtier d'appareil (30) d'un appareil de nettoyage haute pression et sont connectées fixement à celui-ci au moyen d'une unité de connexion (20), l'unité de connexion (20) étant formée de préférence par une connexion par encliquetage desserrable.

7. Appareil de nettoyage haute pression selon l'une quelconque des revendications précédentes, **caractérisé en ce que** l'unité d'enroulement de tuyau (1') est réalisée sous forme d'unité d'enroulement de tuyau haute pression.

8. Appareil de nettoyage haute pression selon l'une quelconque des revendications précédentes, **caractérisé en ce que** l'unité d'enroulement de tuyau (1') présente un actionneur qui présente de préférence un entraînement à ressort.

9. Appareil de nettoyage haute pression selon la revendication 8, **caractérisé en ce que** l'entraînement à ressort présente un ressort enroulé (4'), qui est formé en particulier au moins en partie par une bande d'acier à ressort, et qui présente de préférence dans au moins un mode de fonctionnement, un nombre d'enroulements d'au moins cinq, notamment d'au moins huit.

10. Appareil de nettoyage haute pression selon l'une quelconque des revendications précédentes, **caractérisé en ce que** l'unité d'enroulement de tuyau (1') présente un axe de palier (11) ayant au moins un canal d'alimentation (12), et de préférence présente un distributeur périphérique (13) s'étendant radialement vers l'extérieur depuis l'axe de palier (11).

11. Appareil de nettoyage haute pression selon l'une quelconque des revendications précédentes, **caractérisé en ce que** l'unité d'enroulement de tuyau (1') comprend un dispositif de freinage.

12. Appareil de nettoyage haute pression selon l'une quelconque des revendications précédentes, **caractérisé en ce que** l'unité d'enroulement de tuyau (1') présente au moins une nervure (15, 16) s'étendant au moins essentiellement parallèlement à un axe d'enroulement (56).

13. Appareil de nettoyage haute pression selon l'une quelconque des revendications précédentes, **caractérisé en ce que** l'unité d'enroulement de câble (1) est réalisée au moins en partie sous forme automatisée.

14. Appareil de nettoyage haute pression selon l'une quelconque des revendications précédentes, **caractérisé en ce que** l'unité d'enroulement de câble (1), vue dans la direction d'un axe d'enroulement (56), est prévue pour effectuer l'enroulement sur une couche.

15. Appareil de nettoyage haute pression selon l'une quelconque des revendications précédentes, **caractérisé en ce que** l'unité d'enroulement de câble (1) présente au moins un contact frottant (7) pour assurer le contact électrique.

16. Appareil de nettoyage haute pression selon l'une quelconque des revendications précédentes, **caractérisé par** un raccord électrique (8) et un raccord de tuyau (7'), qui sont disposés dans des régions d'extrémité du boîtier opposées.
